# EUROPÄISCHE PATENTSCHRIFT

(11) **EP 3 347 163 B1**
(45) Veröffentlichungstag und Bekanntmachung des Hinweises auf die Patenterteilung: **16.02.2022**
(21) Anmeldenummer: 16769904.0
(22) Anmeldetag: 12.09.2016
(51) Int. Cl.: B24B 53/047, B24B 53/053, B24B 53/06, B24B 53/12, B24D 7/06

(54) **ABRICHTWERKZEUG**
DRESSING TOOL
OUTIL DE DRESSAGE

(30) Priorität: 11.09.2015 DE 102015115407
(43) Veröffentlichungstag der Anmeldung: 18.07.2018
(73) Patentinhaber: Jakob Lach GmbH & Co. KG, 63452 Hanau (DE)
(72) Erfinder: LACH, Horst, 63450 Hanau (DE)
(74) Vertreter: Stoffregen, Hans-Herbert
(86) Internationale Anmeldenummer: PCT/EP2016/071475
(87) Internationale Veröffentlichungsnummer: WO 2017/042395

(56) Entgegenhaltungen:
- EP-A1- 1 716 973
- WO-A1-2008/101263
- DE-A1- 3 240 356
- DE-A1- 3 811 784

## Beschreibung

Die Erfindung bezieht sich auf ein Abrichtwerkzeug nach dem Oberbegriff des Anspruchs 1.

Ein Abrichtwerkzeug der eingangs genannten Art ist aus der DE 38 11 784 A1 bekannt. Das Abrichtwerkzeug in Form einer Abrichtrolle umfasst im Wesentlichen einen kreiszylindrischen Grundkörper mit einer flachen Ringscheibe, auf dessen Umfang Diamanten angeordnet sind und eine zur Achse der Abrichtrolle parallele, axiale Bearbeitungsfläche definieren.

Die DE 2 98 19 006 U1 betrifft eine Diamant-Abrichtscheibe, bestehend aus einem rotationssymmetrischen Körper, der auf seiner Umfangsfläche und/oder auf seiner einen Stirnseite mit reglos geformten Diamantkörnern belegt ist. In einer Stirnseite der Abrichtscheibe sind radial verlaufende Nuten eingeformt, die sich bis in die Umfangskante erstrecken und in welche längliche Diamanten eingelegt und befestigt sind. Die länglichen Diamanten werden mit einem Kleber an der Abrichtscheibe angeheftet und anschließend durch galvanischen Metallauftrag befestigt. Der Randbereich der Diamant-Abrichtscheibe ist im Querschnitt dreieckförmig ausgebildet, so dass die mit Diamantkörnern belegte Stirnseite unsymmetrisch abgenutzt wird mit der Folge, dass ein Nachschleifen zwingend notwendig ist.

Mit einem Abrichtwerkzeug kann ein Abrichten oder Abrichtvorgang durchgeführt werden, das bzw. der beim Herstellen von neuen oder beim Bearbeiten von im Einsatz befindlichen keramischen und keramisch gebundenen Schleifscheiben zur Anwendung gelangen kann.

Die WO 2008/101263 A1 betrifft ein Abrichtwerkzeug zur Oberflächenbehandlung von Schleifwerkzeugen mit einem Rundkörper, welches eine oder mehrere Abrichtflächen aufweist, die zumindest teilweise mit hochharten Schneidstoffen z. B. Diamant-Einkristallkörnern besetzt sind und eine Vielzahl von Vertiefungen aufweisen, in welche Kantenschutzelemente eingesetzt und fixiert sind. Die polykristallinen Kantenschutzelemente sind in dem Grundkörper formschlüssig und kraftschlüssig eingebetet, wobei die Vertiefungen an die geometrische Form der polykristallinen Kantenschutzelemente angepasst sind.

Die EP 1 716 973 A1 betrifft ein Abrichtwerkzeug für entgegengesetzte Endflächen, das einen ersten und einen zweiten zylindrischen Endflächenabschnitt hat, die an Umfangsabschnitten an entgegengesetzten Endflächen einer scheibenartigen Basis um eine Drehachse herum drehbar zum Abrichten von Schleifflächen an entgegengesetzten Enden eines Schleifrades koaxial befestigt sind. Das Abrichtwerkzeug zeichnet sich dadurch aus, dass der erste Endflächenabrichtabschnitt aus einem zylindrischen ersten Basiskörper, der körperlich von einem Umfangsabschnitt an einer Endfläche einer scheibenartigen Basis koaxial zu der Drehachse derselben vorragt und einer ersten Schleifgrundschicht zusammengesetzt ist, in der zahlreiche Diamantenschleifkörper mit einem Bindemittel an einer Außenfläche des ersten Basiskörpers angeklebt sind. Ferner ist vorgesehen, dass der zweite Endflächenabrichtabschnitt im zylindrischen zweiten Basiskörper, der körperlich von einem Umfangabschnitt an der anderen Endfläche der Basis koaxial zu der Drehachse vorragt und einer zweiten Schleifkornschicht zusammengesetzt ist, in der zahlreiche Diamantschleifkörper mit einem Bindemittel an eine Innenfläche des zweiten Basiskörpers angeklebt sind.

Die DE 32 40 356 A1 betrifft ein Schleifwerkzeug für die Bearbeitung sprödharter Medien, insbesondere zur Feinbearbeitung von Glas und Quarz, bestehend aus einem mit Diamantpellets bestückten Körper. Dabei sind die Zwischenräume zwischen den Diamantpellets und einem mit Füllstoffen, wie z. B. Kieselgur, angereicherten und abtragswirkenden Zusätzen versehenen Kiesharz so ausgegossen, dass das Schleifwerkzeug eine geschlossene Oberfläche aufweist.

Ein als Abrichtklinge bezeichnetes Abrichtwerkzeug ist aus der DE 11 2005 001 119 B4 bekannt, das aus einem plattenförmigen Metallschaft als Basis und einem aus Metall bestehenden Ansatzstück besteht, an dem eine hartgelötete Metallverbindung von Superschleifkörnern z. B. aus Diamant oder kubischen Bornitrid gebunden ist.

Ein drehendes Abrichtwerkzeug nach der DE 609 14 766 T2 weist einen Kern und einen Schleifrand auf, an dem mittels Aktivhartlots Diamantkörner gebunden sind, die einschichtig auf beiden Seiten des Werkzeuges freiliegen.

Bei einem Abrichtwerkzeug nach der DE 10 2010 025 677 A1 weist ein selbsttragender Funktionsbelag eine gleichmäßig mit Hartstoffkörnern durchsetzte poröse Bindungsmatrix auf, in der zusätzlich eingebettete Armierungselemente aus einem Hartstoffmaterial zur Stabilisierung des Funktionsbelages vorliegen.

Der vorliegenden Erfindung liegt die Aufgabe zugrunde, ein Abrichtwerkzeug der eingangs genannten Art so weiterzubilden, dass bei einfacher Herstellbarkeit eine hohe Verschleißfestigkeit und verbesserte Profilhaltigkeit erzielbar ist. Auch soll die Servicefreundlichkeit verbessert werden. Insbesondere soll über die gesamte Lebensdauer eine konstante Wirkbreite ohne Nachschleifen zur Verfügung stehen.

Die Aufgabe wird gemäß der Erfindung im Wesentlichen durch die Merkmale des Anspruchs 1 gelöst. Der Träger wird durch einen von dem Grundkörper abragenden kreisringförmigen Steg gebildet. Die harten Körner sowie die Abrichtelemente sind durch die hartgelötete Metall- und/oder Keramikverbindung mit dem Träger verbunden. Die Dicke der durch die harten Körner gebildeten Schicht ist gleich Dicke D der Abrichtelemente.

Durch die Kombination aus harten Körnern und plättchen- oder stabförmigen Abrichtelementen verbunden mit dem kreisförmigen Steg als Träger kann bei hoher Standfestigkeit ein präzises und reproduzierbares Abrichten und Profilieren erfolgen. Verschleiß- und Abrichteigenschaften sind optimiert, so dass eine hohe Profilhaltigkeit bzw. Abrichtwerkzeugkontur über einen langen Zeitraum erzielbar ist. Ein Nachschleifen ist nicht erforderlich, so dass gegenüber dem Stand der Technik die Servicefreundlichkeit verbessert wird. Ein kreisringförmiger Steg als Träger gemäß der Erfindung kann mit einer porösen Bindungsmatrix gemäß Stand der Technik nicht bereitgestellt werden.

Eine bevorzugte Ausführungsform sieht vor, dass die Abrichtelemente quaderförmig ausgebildet sind, so dass eine Außenfläche der Abrichtelemente und vorstehende Spitzen der harten Körner in einer gemeinsamen Ebene verlaufen. Die Abrichtelemente können auch eine Zylinder-, Ellipsoid- oder Prismenform aufweisen.

Insbesondere bestehen die Abrichtelemente aus Diamant oder enthalten Diamant, wobei bevorzugterweise die Abrichtelemente synthetisch, wie im CVD- (Chemical Vapor Deposition) oder HPHT- (High Pressure High Temperature) Verfahren, hergestellt sind.

Zur Erzeugung von optimierten Oberflächentopographien an dem zu bearbeitenden Schleifkörper ist vorgesehen, dass die Abrichtelemente, insbesondere im äquidistanten Abstand am Träger verteilt radial ausgerichtet sind. Dabei sollten insbesondere die Abrichtelemente vom Stirnbereich des Trägers ausgehen und sowohl seitlich als auch stirnbereichsabgewandt von den harten Körnern umgeben sein.

Die harten Körner sowie die Abrichtelemente sind auf einer Seitenfläche des stegförmigen Trägers durch die hartgelötete Metall- und/oder Keramikverbindung fixiert. Auch kann vorgesehen sein, dass die harten Körner sowie die Abrichtelemente auf gegenüberliegenden Seitenflächen des stegförmigen Trägers durch die hartgelötete Metall- und/oder Keramikverbindung verbunden sind, so dass ein Abrichtring mit zwei als Arbeitsflächen ausgebildeten Schichten quer zur Schleifrichtung gebildet wird.

Bei den harten Körnern sollte es sich zumindest um solche aus einem Material der Gruppe natürlicher Diamant, synthetischer Diamant, kubisches Bornitrid (CBN) oder Hartmetall jeder Beschaffenheit handeln. Vorzugsweise kann die Schicht ein oder mehrere Lagen der harten Körner aufweisen.

Der Grundkörper sollte aus Stahl, Werkzugstahl, Wolframcarbid oder für Werkzeugmaschinenzwecke geeignete Legierungen bestehen, die Eisen und/oder Molybdän und/oder Wolfram und/oder Legierungen aus Metallen enthalten. Vorzugsweise kann der Grundkörper auch aus einem Keramikmaterial, insbesondere einer Oxidkeramik aus der Gruppe Aluminiumoxid (Al₂O₃), Zirkoniumdioxid (ZrO₂), Titan (IV) - Oxid (TiO₂), Magnesiumoxid (MgO), Zinkoxid (ZnO), Aluminiumtitanat (Al₂O₃ + TiO₂) und/oder Bariumtitanat (BrO + TiO₂), hergestellt sein.

Zum Hartlöten, insbesondere Vakuumhartlöten, sollte ein Lotmaterial verwendet werden, das zumindest ein Metall aus der Gruppe Kupfer, Aluminium, Silber, Zinn, Silizium, Eisen sowie eine Aktivmetallkomponente aus der Gruppe Titan, Titannitrid, Chrom, Zirkonium oder Keramik enthält.

Geometrisch bevorzugte Anordnungen der stäbchenförmigen bzw. plattenförmigen Abrichtelemente liegen dann vor, wenn die Längsachsen aufeinanderfolgender Abrichtelemente in Abhängigkeit eines Durchmessers der Abrichtronde einen Winkel α im Bereich 2° ≤ α ≤ 45°, vorzugsweise 5° ≤ α ≤ 10°, besonders bevorzugt 6° ≤ α ≤ 7°, einschließen.

Bevorzugterweise wird der Träger, auf den die harten Körner und die Abrichtelemente durch Hartlöten befestigt sind, durch einen von dem Grundkörper abragenden Steg gebildet. Hierdurch ergibt sich insbesondere der Vorteil, dass problemlos gewünschte Profilierungen bzw. Abrichtflächen bearbeitet werden können.

Das Abrichtelement sollte eine Dicke D mit 0,3 mm ≤ D ≤ 8 mm, insbesondere D = 1,2 mm, und/oder eine Länge L mit 3 mm ≤ L ≤ 10 mm, insbesondere L = 5 mm, und /oder eine Breite B mit 0,3 mm ≤ B ≤ 8 mm, insbesondere B = 1,2 mm, aufweisen.

Weitere Einzelheiten, Vorteile und Merkmale der Erfindung ergeben sich nicht nur aus den Ansprüchen, den diesen zu entnehmenden Merkmalen - für sich und/oder in Kombination - , sondern auch aus der nachfolgenden Beschreibung von der Zeichnung zu entnehmenden bevorzugten Ausfuhrungsbeispielen.

Es zeigen:
- Fig. 1: eine Vorderansicht auf eine erste Ausführungsform eines Abrichtwerkzeuges,
- Fig. 2: einen Schnitt durch das Abrichtwerkzeug gemäß Fig. 1,
- Fig. 3: eine Einzelheit A des Abrichtwerkzeuges gemäß Fig. 2,
- Fig. 4: einen Schnitt durch eine zweite Ausführungsform eines Abrichtwerkzeuges,
- Fig. 5: eine Einzelheit A des Abrichtwerkzeuges gemäß Fig. 4,
- Fig. 6: eine Vorderansicht einer dritten Ausführungsform eines Abrichtwerkzeuges,
- Fig. 7: eine Draufsicht auf das Abrichtwerkzeug gemäß Fig. 6 aus Ansicht B,
- Fig. 8: einen Schnitt durch das Abrichtwerkzeug gemäß Fig. 6 und
- Fig. 9: eine Einzelheit des Abrichtwerkzeuges gemäß Fig. 8.

Den Figuren, in denen für gleiche Elemente grundsätzlich gleiche Bezugszeichen verwendet werden, sind Ausführungen von als Abrichtrollen zu bezeichnenden rotierenden Abrichtwerkzeugen in Scheibenform zu entnehmen, mit denen ein Abrichten bzw. Profilieren von insbesondere keramischen und keramisch gebundenen Schleifscheiben durchgeführt wird.

Das Abrichtwerkzeug 10 besteht aus einem scheibenförmigen Grundkörper 12, der um eine Achse 14 gedreht wird, die senkrecht die Zeichenebene durchsetzt. Der Grundkörper 12 weist einen peripheren, kreisringförmigen Träger 16 mit einer seitlichen Schicht 18 auf, die aus harten Körnern 20, nachfolgend Diamantkörner 20 genannt, und geometrisch bestimmte oder unbestimmte Formen aufweisenden, vorzugsweise plättchen- oder stabförmigen Abrichtelementen 22 besteht. Die Diamantkörner 20 und die Abrichtelemente 22 sind jeweils durch eine hartgelötete Metallverbindung mit einer Seitenfläche des Trägers 16 zur Bildung der gleichmäßig geschlossenen Schicht 18 verbunden. Der periphere, kreisringförmige Träger 16 mit der Schicht 18 bildet einen Abrichtring. Die plättchen- oder stabförmigen Abrichtelemente sind in der Fig. 1 durch gleichmäßig verteilte schwarze Striche 22 angedeutet. Zwischen diesen und den Rückseiten der plättchen - oder stabförmigen Abrichtelemente 18 sind die Diamantkörner 20 mit dem Träger 16 des Grundkörpers 12 verbunden.

Die Abrichtelemente 22 und die Diamantkörner 20 können in einem Arbeitsgang, jedoch auch nacheinander mit dem Träger 16 verbunden werden. Unabhängig hiervon ist vorgesehen, dass zum Löten der Randbereich zunächst mit einem das Hartlöten ermöglichenden Lotmaterial versehen wird. Der Grundkörper 12 mit den platzierten Hartstoffkörnern 20 und Abrichtelementen 22 wird sodann in eine Vakuumkammer eingebracht, in dem das Hartlöten durchgeführt wird.

Zum Hartlöten, insbesondere Vakuumhartlöten sollte ein Lotmaterial verwendet werden, das zumindest ein Metall z.B. aus der Gruppe Kupfer, Silber, Zinn, Silizium, Eisen sowie eine Aktivmetall-Komponente z.B. aus der Gruppe Titan, Titannitrid, Zirkonium, Chrom oder Keramik enthält.

Bei den Diamantkörnern handelt es sich insbesondere um natürliche oder, synthetische Diamantkörnungen sowie kubisches Bornitrid (CBN).

Die stabförmigen Abrichtelemente 22 bestehen insbesondere aus synthetischem Diamant, wie CVD, ohne dass hierdurch eine Beschränkung erfolgt. Andere geeignete ultraharte Materialien, wie polykristalliner Diamant (PKD) oder monokristalliner Diamant, kommen gleichfalls in Frage, wobei die Abrichtelemente bevorzugterweise aus Diamant bestehen oder Diamant enthalten sollten.

Den Fig. 2 bis 4 sind Schnittdarstellungen bzw. Einzelheiten von bevorzugten Ausführungsformen scheibenförmigen drehbaren Abrichtwerkzeugen 100 bzw. 200 zu entnehmen, die entsprechend der Fig. 1 am Träger verteilt neben Diamantkörnern 120, 220 auch plättchen- oder stabförmige Abrichtelemente 122, 222 aufweisen. Dabei sind die plättchen- oder stabförmigen Abrichtelemente 122, 222 vorzugsweise äquidistant um den Umfang herum verteilt, wobei die Längsachsen aufeinanderfolgender Abrichtelemente in dem Ausführungsbeispiel einen Winkel zwischen 6° und 7° einschließen sollten, wie sich aus der Darstellung gemäß Fig. 1 ergibt.

Das Abrichtwerkzeug 100 gemäß Fig. 2 und 3 weist einen scheibenförmigen Grundkörper 112 mit einem umlaufenden radial abragenden stegförmigen Träger 116 auf, der einen Rand bildet. Auf einer der von dem Träger gebildeten seitlichen Ringfläche 124 sind sodann die Diamantkörner 120 und die Abrichtelemente 122 durch Hartlöten befestigt.

Durch die Fig. 1 und 3 wird erkennbar, dass die Diamantkörner 122 die Abrichtelemente 122 nicht nur seitlich, sondern auch in ihren rückseitigen Randbereichen 126 umgeben. Frontseitig gehen die Abrichtelemente 122 bündig in eine Stirnfläche 128 des stegförmigen Trägers 116 über.

Der den Träger 116 bildende Steg geht von einem im Schnitt dreieckförmigen Abschnitt 130 des Grundkörpers aus, wobei die Begrenzungsflächen beispielhaft einen Winkel von 120° einschließen, wodurch die gewünschte Stabilität für den Träger sichergestellt ist.

Das Ausführungsbeispiel der Fig. 4 und 5 unterscheidet sich von dem der Fig. 2 und 3 dahingehend, dass der den Träger 216 bildende umlaufende kreisringförmige Steg stirnseitig abgeschrägt ist (Fläche 226), wobei die äußerste Kante 228 in die Stirnfläche 230 des Abrichtelements 222 übergeht, wie die Fig. 5 verdeutlicht.

Auch der den Träger 216 bildende Steg geht von Begrenzungsflächen des Grundkörpers 212 aus, die einen Winkel von beispielsweise 120° einschließen, wie sich aus der Zeichnung ergibt.

Die Fig. 5 verdeutlicht gleichfalls, dass die Diamantkörner 222 das Abrichtelement 218 rückseitig umgeben.

Fig. 6 zeigt eine Vorderansicht einer dritten Ausführungsform eines drehbaren Abrichtungswerkzeuges 300, bestehend aus einem scheibenförmigen Grundkörper 312, der um die Achse 14 gedreht wird, die senkrecht die Zeichenebene durchsetzt.

Den Fig. 7 bis 9 sind Schnittdarstellungen bzw. Einzelheiten des drehbaren Abrichtwerkzeuges 300 zu entnehmen, wobei der Grundkörper 312 einen peripher umlaufenden stegförmigen Träger 316 mit seitlichen Schichten 318.1, 318.2 aufweist, die jeweils aus harten Körnern 320.1, 320.2, wie Diamantkörnern und stabförmigen Abrichtelementen 222.1, 322.1, bestehen. Diese sind jeweils durch eine hartgelötete Metall- und/oder Keramikverbindung mit einer Seitenfläche 324.1, 324.2 des Trägers 316 verbunden.

Die Abrichtelemente 122, 222, 322 sollten eine Dicke D zwischen 0,3 mm und 8 mm und eine Länge L zwischen 3,0 mm und 10 mm aufweisen. Die Breite sollte in etwa der Dicke entsprechen, so dass sich eine Stabgeometrie in gerader Form ergibt.

Das stabförmige Abrichtelement 122, 222, 322 sollte insbesondere aus synthetischem Diamant bestehen, ohne dass hierdurch eine Beschränkung erfolgt.

Der Grundkörper 12, 112, 212, 312 sollte aus Stahl, insbesondere Werkzeugstahl oder sonstigen für Werkzeugmaschinenzwecke geeignete Metalllegierungen bestehen, die insbesondere Eisen und/oder Molybdän und/oder Wolfram und/oder Legierungen aus Metallen und anderen Elementen, wie Stahl, Wolfram/Kupfer und ähnlichen, enthalten.

Des Weiteren ergibt sich aus den Figuren, dass die Außenflächen der stäbchenförmigen Abrichtelemente 122, 222, 322 in einer Ebene verlaufen, in der auch die Außenfläche der Schicht verläuft, in der sich die harten Körner 120, 220, 320 befinden.

Sowohl die Abrichtelemente 122, 222, 322 als auch die harten Körner 120, 220, 320 sind erwähntermaßen durch eine hartgelötete Metall- und/oder Keramikverbindung mit dem Träger 116, 216, 316 verbunden.

## Patentansprüche

1. Abrichtwerkzeug (10, 100, 200, 300) umfassend einen Grundkörper (12, 112, 212, 312) in Form eines drehbaren Scheibenelementes mit einem Träger (16, 116, 216, 316), wobei der Träger (16, 116, 216, 316) durch einen von dem Grundkörper (12, 112, 212, 312) abragenden kreisringförmigen Steg mit einem umlaufenden Stirnbereich mit einer Stirnfläche (128; 226, 228) und zumindest einer Seitenfläche (124; 324) gebildet ist, wobei an der Seitenfläche (124; 324) durch eine Verbindung harte Körner (120, 220, 320) wie Körner aus Diamant oder kubischem Bornitrid (CBN) in einer Schicht (18, 118, 218, 318) gebunden sind,
**dadurch gekennzeichnet,**
**dass** zusätzlich zu den harten Körnern (120, 220, 320) in der Schicht (18, 118, 218, 318) verteilt einstückige plättchen- oder stabförmige Abrichtelemente (22, 122, 222, 312) aus einem Hartstoffmaterial durch eine hartgelötete Metall- und/ oder Keramikverbindung mit der Seitenfläche (124; 324) verbunden sind, dass die Abrichtelemente (22, 122, 222, 312) frontseitig bündig in die Stirnfläche (128, 226) des Stirnbereichs übergehen, vom dem Stirnbereich des Trägers (16, 116, 216, 316) ausgehen und sowohl seitlich als auch stirnbereichsabgewandt von den harten Körnern (120, 220, 320) umgeben sind,
**dass** die Schicht (18, 118, 218, 318) eine gleichmäßig geschlossene Schicht mit einer konstanten Wirkbreite ist, wobei Außenfläche der platten- bzw. stabförmigen Abrichtelemente (22, 122, 222, 312) in einer Ebene verläuft, in der auch Außenfläche der Schicht (18, 118, 218, 318) verläuft, in der sich die die Abrichtelemente seitlich und stirnbereichsabgewandt umgebenden harten Körner (120, 220, 320) befinden, und wobei Dicke der durch die harten Körner (120, 220, 320) gebildeten Schicht gleich Dicke D der Abrichtelemente (22, 122, 222, 312) ist.

2. Abrichtwerkzeug nach Anspruch 1,
**dadurch gekennzeichnet,**
**dass** die Abrichtelemente (22, 122, 222, 312) aus Diamant bestehen oder Diamant enthalten.

3. Abrichtwerkzeug nach Anspruch 1 oder 2,
**dadurch gekennzeichnet,**
**dass** die Abrichtelemente (22, 122, 222, 312) eine Quader-, Zylinder-, Ellipsoid- oder Prismenform aufweisen und insbesondere synthetisch wie im CVD- oder HPHT-Verfahren hergestellt sind.

4. Abrichtwerkzeug nach zumindest einem der vorherigen Ansprüche,
**dadurch gekennzeichnet,**
**dass** die Abrichtelemente (22, 122, 222, 312) insbesondere im äquidistanten Abstand am Träger (16, 116, 216, 316) verteilt radial ausgerichtet sind.

5. Abrichtwerkzeug nach zumindest einem der vorherigen Ansprüche,
**dadurch gekennzeichnet,**
**dass** die harten Körner (312) sowie die Abrichtelemente (312) auf gegenüberliegenden Seitenflächen (324) des stegförmigen Trägers (316) durch die hartgelötete Metall- und/oder Keramikverbindung gebunden und verbunden sind.

6. Abrichtwerkzeug nach zumindest einem der vorherigen Ansprüche,
**dadurch gekennzeichnet,**
**dass** die harten Körner (120, 220, 320) aus zumindest einem Material der Gruppe natürlicher Diamant, synthetischer Diamant, Hartmetall, kubisches Bornitrid (CBN) oder ultrahartes Material bestehen.

7. Abrichtwerkzeug nach zumindest einem der vorherigen Ansprüche,
**dadurch gekennzeichnet,**
**dass** der Grundkörper aus Metall, insbesondere Werkzeugstahl, einer Legierung beinhaltend Eisen und/oder Molybdän und/oder Wolfram und/oder Legierung aus der Gruppe Metallen oder einem Keramikmaterial insbesondere einer Oxidkeramik wie Aluminiumoxid (Al₂O₃), Zirkoniumdioxid (ZrO₂), Titan (IV) - Oxid (TiO₂), Magnesiumoxid (MgO), Zinkoxid (ZnO), Aluminiumtitanat (Al₂O₃ + TiO₂) und/oder Bariumtitanat (BrO + TiO₂) besteht.

8. Abrichtwerkzeug nach zumindest einem der vorherigen Ansprüche, **dadurch gekennzeichnet,**
**dass** die Längsachsen aufeinanderfolgender Abrichtelemente (22, 122, 222, 312, 412, 512, 612) einen Winkel α im Bereich 4° ≤ α ≤ 45°, vorzugsweise 5° ≤ α ≤ 10° besonders bevorzugt 6° ≤ α ≤ 7° einschließen.

9. Abrichtwerkzeug nach zumindest einem der vorherigen Ansprüche,
**dadurch gekennzeichnet,**
**dass** die Schicht ein oder mehrere Lagen harter Körner umfasst.

10. Abrichtwerkzeug nach zumindest einem der vorherigen Ansprüche,
**dadurch gekennzeichnet,**
**dass** das Abrichtelement (22, 122, 222, 312, 412, 512, 612) die Dicke D mit 0,3 mm ≤ D ≤ 8 mm, insbesondere D = 1,2 mm, und/oder eine Länge L mit 3 mm ≤ L < 10 mm, insbesondere L = 5 mm, und/oder eine Breite B mit 0,3 mm ≤ B ≤ 8 mm, insbesondere B = 1,2 mm, aufweist.

## Claims

1. Dressing tool (10, 100, 200, 300) comprising a basic body (12, 112, 212, 312) in the form of a rotatable disk element with a carrier (16, 116, 216, 316), where said carrier (16, 116, 216, 316) is formed by a circular bar projecting from the basic body (12, 112, 212, 312) and having an all-round frontal area with a front face (128; 226, 228) and with at least one side face (124; 324), and where hard grains (120, 220,320), such as grains of diamond or cubic boron nitride (CBN), are bonded in a coating (18, 118, 218, 318) on the side face (124; 324) by a connection,
wherein
in addition to the hard grains (120, 220, 320) distributed in the coating (18, 118, 218, 318), one-piece plate-like or rod-like dressing elements (22, 122, 222, 312) of a hard material are connected by a brazed metal and/or ceramic connection to the side face (124; 324); the dressing elements (22, 122, 222, 312) on the front merge flush into the front face (128, 226) of the frontal area, extend from the frontal area of the carrier (16, 116, 216, 316) and are surrounded both at the side and facing away from the frontal area by the hard grains (120, 220, 320); the coating (18, 118, 218, 318) is an evenly closed coating with a constant effective width, where the outer face of the plate-like or rod-like dressing elements (22, 122, 222, 312) extends in a plane in which the outer face of the coating (18, 118, 218, 318) also extends and in which are located the hard grains (120, 220, 320) surrounding the dressing elements at the side and facing away from the frontal area, and where the thickness of the coating formed by the hard grains (120, 220, 320) is equal to the thickness D of the dressing elements (22, 122, 222, 312).

2. Dressing tool according to claim 1,
wherein
the dressing elements (22, 122, 222, 312) consist of or contain diamond.

3. Dressing tool according to claim 1 or 2,
wherein
the dressing elements (22, 122, 222, 312) have a cuboid, cylinder, ellipsoid or prism shape and are in particular synthetically manufactured such as in CVD or HPHT processes.

4. Dressing tool according to at least one of the preceding claims,
wherein
the dressing elements (22, 122, 222, 312) are in particular aligned radially distributed on the carrier (16, 116, 216, 316) at equidistant intervals.

5. Dressing tool according to at least one of the preceding claims,
wherein
the hard grains (312) and the dressing elements (312) are bonded and connected on opposite side faces (324) of the bar-like carrier (316) by the brazed metal and/or ceramic connection.

6. Dressing tool according to at least one of the preceding claims,
wherein
the hard grains (120, 220, 320) consist of at least one material from the group of natural diamond, synthetic diamond, carbide, cubic boron nitride (CBN) or ultra-hard material.

7. Dressing tool according to at least one of the preceding claims,
wherein
the basic body consists of metal, in particular tool steel, an alloy containing iron and/or molybdenum and/or tungsten and/or alloy from the group of metals or a ceramic material, in particular an oxide ceramic such as aluminium oxide (Al₂O₃), zirconium dioxide (ZrO₂), titanium (IV) oxide (TiO₂), magnesium oxide (MgO), zinc oxide (ZnO), aluminium titanate (Al₂O₃ + TiO₂) and/or barium titanate (BrO + TiO₂).

8. Dressing tool according to at least one of the preceding claims,
wherein
the longitudinal axes of successive dressing elements (22, 122, 222, 312, 412, 512, 612) form an angle α in the range 4° ≤ α ≤ 45°, preferably 5° ≤ α ≤ 10°, particularly preferably 6° ≤ α ≤ 7°.

9. Dressing tool according to at least one of the preceding claims,
wherein
the coating comprises one or more layers of hard grains.

10. Dressing tool according to at least one of the preceding claims,
wherein
the dressing element (22, 122, 222, 312, 412, 512, 612) has the thickness D of 0.3 mm ≤ D ≤ 8 mm, in particular D = 1.2 mm and/or a length L of 3 mm ≤ L ≤ 10 mm, in particular L = 5 mm, and/or a width B of 0.3 mm ≤ B ≤ 8 mm, in particular B = 1.2 mm.

## Revendications

1. Outil de dressage (10, 100, 200, 300) comprenant un corps de base (12, 112, 212, 312) sous forme d'élément à disque rotatif avec un support (16, 116, 216, 316), sachant que le support (16, 116, 216, 316) est formé par une nervure de forme circulaire dépassant du corps de base (12, 112, 212, 312) avec une zone frontale circonférentielle avec une surface frontale (128 ; 226, 228) et au moins une surface latérale (124 ; 324), sachant que sur la surface latérale (124 ; 324) sont liés des grains durs (120, 220, 320) tels que des grains de diamant ou de nitrure de bore cubique (CBN) dans une couche (18, 118, 218, 318), par une liaison,
**caractérisé en ce**
**qu'**en plus des grains durs (120, 220, 320) sont répartis dans la couche des éléments de dressage monoblocs sous forme de plaquettes ou de tiges (22, 122, 222, 312) constitués d'un matériau dur, combinés à la surface latérale (124 ; 234) par une liaison métallique et/ou céramique brasée à haute température, que les éléments de dressage (22, 122, 222, 312) côté frontal se prolongent à fleur dans la surface frontale (128, 226), partent de la zone frontale du support (16, 116, 216, 316) et sont entourés des grains durs (120, 220, 320) aussi bien latéralement que sur le côté opposé à la zone frontale, que la couche (18, 118, 218, 318) est une couche uniformément fermée avec une largeur utile constante, sachant que la surface extérieure des éléments de dressage (22, 122, 222, 312) en forme de plaquettes ou de tiges s'étend dans un plan dans lequel s'étend également la surface extérieure de la couche (18, 118,218, 318) dans laquelle se trouvent les grains durs (120, 220, 320) entourant les éléments de dressage latéralement et sur le côté opposé à la zone frontale, et sachant que l'épaisseur de la couche formée par les grains durs (120, 220, 320) est égale à l'épaisseur D des éléments de dressage (22, 122, 222, 312).

2. Outil de dressage selon la revendication 1,
**caractérisé en ce**
**que** les éléments de dressage (22, 122, 222, 312) sont constitués de diamant ou contiennent du diamant.

3. Outil de dressage selon la revendication 1 ou 2,
**caractérisé en ce**
**que** les éléments de dressage (22, 122, 222, 312) présentent la forme d'un parallélépipède, d'un cylindre, d'une ellipse ou d'un prisme et sont notamment fabriqués synthétiquement comme dans le procédé CVD ou HPHT.

4. Outil de dressage selon au moins une des revendications précédentes,
**caractérisé en ce**
**que** les éléments de dressage (22, 122, 222, 312) sont orientés radialement et répartis notamment à des écarts équidistants sur le support (16, 116, 216, 316).

5. Outil de dressage selon au moins une des revendications précédentes,
**caractérisé en ce**
**que** les grains durs (312) ainsi que les éléments de dressage (312) sur les surfaces latérales (324) opposées du support en forme de nervure (316) sont liés et combinés par la liaison métallique brasée à haute température et/ou la liaison céramique.

6. Outil de dressage selon au moins une des revendications précédentes,
**caractérisé en ce**
**que** les grains durs (120, 220, 320) sont constitués d'au moins un matériau du groupe comprenant le diamant naturel, le diamant synthétique, le métal dur, le nitrure de bore cubique (CBN) ou un matériau ultradur.

7. Outil de dressage selon au moins une des revendications précédentes,
**caractérisé en ce**
**que** le corps de base est constitué de métal, notamment d'acier à outil, d'un alliage contenant du fer et/ou du molybdène et/ou du tungstène et/ou un alliage du groupe des métaux ou un matériau céramique, notamment une céramique oxydée, telle que l'oxyde d'aluminium (Al₂O₃), le dioxyde de zirconium (ZrO₂), l'oxyde de titane(IV) (TiO₂), l'oxyde de magnésium (MgO), l'oxyde de zinc (ZnO), le titanate d'aluminium (Al₂O₃ + TiO₂) et/ou le titanate de baryum (BrO + TiO₂).

8. Outil de dressage selon au moins une des revendications précédentes,
**caractérisé en ce**
**que** les axes longitudinaux des éléments de dressage successifs (22, 122, 222, 312, 412, 512, 612) forment un angle α, tel que 4° ≤α≤ 45°, de préférence 5° ≤α≤ 10°, mieux encore 6° ≤α≤ 7°.

9. Outil de dressage selon au moins une des revendications précédentes, **caractérisé en ce**
**que** la couche comprend une ou plusieurs épaisseurs de grains durs.

10. Outil de dressage selon au moins une des revendications précédentes,
**caractérisé en ce**
**que** l'élément de dressage (22, 122, 222, 312, 412, 512, 612) présente l'épaisseur D telle que 0,3 mm ≤D≤ 8 mm, notamment D = 1,2 mm, et/ou une longueur L telle que 3 mm ≤ L ≤ 10 mm, notamment L = 5 mm, et/ou une largeur B telle que 0,3 mm ≤ B ≤ 8 mm, notamment B = 1,2 mm.
